# EUROPÄISCHE PATENTSCHRIFT

(11) **EP 3 059 078 B1**
(45) Veröffentlichungstag und Bekanntmachung des Hinweises auf die Patenterteilung: **02.09.2020**
(21) Anmeldenummer: 16152581.1
(22) Anmeldetag: 25.01.2016
(51) Int. Cl.: B30B 9/30, B30B 15/08

(54) **KANALBALLENPRESSE**
CHANNEL BALING PRESS
PRESSE A BALLES HORIZONTALES

(30) Priorität: 12.02.2015 AT 501072015
(43) Veröffentlichungstag der Anmeldung: 24.08.2016
(73) Patentinhaber: Roither Maschinenbau Gesellschaft m.b.H., 4863 SeeWalchen am Attersee (AT)
(72) Erfinder: Roither, Philipp, 4863 Seewalchen (AT)
(74) Vertreter: Hübscher & Partner Patentanwälte GmbH

(56) Entgegenhaltungen:
- EP-A1- 0 813 953
- DE-A1-102012 021 153
- DE-U1- 7 603 857
- DE-U1- 9 320 192
- GB-A- 1 428 068

## Beschreibung

Die Erfindung bezieht sich auf eine Kanalballenpresse mit einem durch einen Fallschacht beschickbaren, mit einem Pressstempel beaufschlagbaren Presskasten, dessen Beschickungsöffnung auf der dem Pressstempel gegenüberliegenden Vorderseite eine V-förmige, mit Messern bestückte Aussparung bildet, und mit einem an die V-förmige Aussparung anschließenden, gegen den Fallschacht offenen Aufnahmeraum, der eine zwei Seitenwände verbindende, den Aufnahmeraum nach oben durch einen zylindrischen Abschnitt abschließende Rückwand und zwei von der V-förmigen Aussparung sowohl gegen die Rückwand als auch gegen die anschließende Seitenwand ansteigende Bodenabschnitte aufweist.

Bei Kanalballenpressen wird das von oben durch einen Fallschacht in eine Presskammer eingebrachte, lose Pressgut, üblicherweise Verpackungsmaterial, mit Hilfe eines Presstempels verdichtet und durch einen an die Presskammer anschließenden Ballenkanal ausgestoßen. Da während des Pressvorgangs ein Teil des Pressguts aus dem Presskasten durch dessen Beschickungsöffnung nach oben in den Fallschacht ausweicht, wird dieser Anteil des Pressguts abgetrennt, um den Pressballen unbehindert durch den Ballenkanal austragen zu können. Die Beschickungsöffnung ist zu diesem Zweck auf der dem Pressstempel gegenüberliegenden Vorderseite mit einer V-förmigen, mit Messern bestückten Aussparung versehen, an die sich nach oben ein Aufnahmeraum für das abgescherte Pressgut anschließt, der zum Füllschacht hin offen ist, sodass das durch die Messer im Zusammenwirken mit dem Pressstempel abgescherte und in den Aufnahmeraum geförderte Pressgut aus dem Aufnahmeraum wieder durch den Fallschacht in den Presskasten fallen kann. Das sich zum Teil im Aufnahmeraum stauende Pressgut kann jedoch zu Störungen führen. Aus diesem Grund ist oberhalb des Aufnahmeraums ein die Decke des Aufnahmeraums durchsetzender, gegen die V-förmige Aussparung gerichteter Stößel vorgesehen, der bei einer Beaufschlagung durch einen Stellzylinder das Pressgut aus dem Aufnahmeraum in den Presskasten drücken soll, was jedoch nicht immer gelingt. Um das Ausfördern des abgescherten Pressguts aus dem Aufnahmeraum zu verbessern, ist es bereits bekannt (DE 10 2012 021 153 A1), die Rückwand des Aufnahmeraums im Übergang zur Decke zylindrisch zu krümmen, damit das entlang der Rückwand aufsteigende Pressgut gegen den Fallschacht hin gut umgelenkt werden kann. Es hat sich jedoch herausgestellt, dass diese Maßnahme nicht ausreicht, Verstopfungen des Aufnahmeraums zu unterbinden. Das entlang der V-förmigen Aussparung gegen die Raummitte gedrängte, abgescherte Pressgut wird nämlich nicht entlang der an die Schenkel der V-förmigen Aussparung angesetzten, gegen die jeweilige Seitenwand und die Rückwand des Aufnahmeraums ansteigenden, ebenen Bodenabschnitte über die Breite des Aufnahmeraums verteilt, sondern neigt vielmehr zu einer Verdichtung im Bereich der Raummitte, wodurch die Austragung des Pressguts aus dem Aufnahmeraum ernsthaft behindert werden kann, insbesondere bei bestimmten Zusammensetzungen des Pressguts. Dokument DE 10 2012 021 153 offenbart die Merkmale des Oberbegriffs des Anspruchs 1.

Der Erfindung liegt somit die Aufgabe zugrunde, eine Kanalballenpresse so auszugestalten, dass ein weitgehend unbehindertes Ausfördern des abgescherten Pressguts aus dem Aufnahmeraum und damit ein störungsfreier Betrieb der Kanalballenpresse gewährleistet werden können.

Ausgehend von einer Kanalballenpresse der eingangs geschilderten Art löst die Erfindung die gestellte Aufgabe durch eine Kanalballenpresse gemäss Anspruch 1, wobei die durchgehend zylindrische Rückwand von der Spitze der V-förmigen Aussparung ausgehend zunächst mit einem größeren Krümmungsradius ansteigt und dann in den kleineren Krümmungsradius des den Aufnahmeraum nach oben abschließenden, in den Fallschacht mündenden Abschnitts übergeht und dass die Bodenabschnitte konvex gekrümmt sind.

Durch die durchgehend zylindrische Rückwand, die zunächst von der Spitze der V-förmigen Aussparung unter einem größeren Krümmungsradius ansteigt und dann in den kleineren Krümmungsradius des den Aufnahmeraum nach oben abschließenden Abschnitts übergeht, wird die Förderung des entlang der V-förmigen Aussparung abgescherten Pressguts entlang der Rückwand und seine Umlenkung zurück zum Fallschacht bei einem vergleichsweise geringen Förderwiderstand unterstützt, zumal die Rückwand nicht in eine Decke des Aufnahmeraums übergeht, sondern mit dem den Aufnahmeraum nach oben abschließenden, gekrümmten Abschnitt in den Fallschacht mündet. Die an den Schenkeln der V-förmigen Aussparung anschließenden Bodenabschnitte erlauben aufgrund ihrer Konkaven Ausformung eine entsprechende Verteilung des abgescherten Pressguts über die Breite des Aufnahmeraums, wodurch die Voraussetzungen für eine weitgehend staufreie Förderung des abgescherten Pressguts durch den Aufnahmeraum zurück in den Fallschacht sichergestellt wird.

Besonders günstige Konstruktionsverhältnisse ergeben sich in diesem Zusammenhang, wenn die Schnittlinie der konvex gekrümmten Bodenabschnitte mit den Seitenwänden einerseits und die Schnittlinie des sich daran anschließenden Rückwandbereichs mit den Seitenwänden anderseits einander zumindest angenähert zu einem Kreisbogen ergänzen, weil in diesem Fall nicht nur vorteilhafte Förderbedingungen für das Pressgut, sondern auch günstige Herstellungsbedingungen für die Rückwand und die Bodenabschnitte erreicht werden. Dies gilt insbesondere für den Fall, dass der Übergang der Schnittlinien zwischen den Bodenabschnitten und den Seitenwänden einerseits und der Rückwand und den Seitenwänden anderseits im Mittenbereich des Kreisbogens liegt, weil dann im Seitenwandbereich des Aufnahmeraums über die Raumhöhe gleichbleibende Umlenkbedingungen für den Gutstrom auftreten.

Dem Aufnahmeraum kann auch ein Stößel zum Freiräumen zugeordnet werden. Ein solcher gegen die V-förmige Aussparung gerichteter Stößel kann in vorteilhafter Weise eine Stoßfläche aufweisen, die in der aus dem Aufnahmeraum zurückgezogenen Stößelstellung eine mit der Rückwand bündig abschließende Keilfläche bildet. Der Stößel behindert aufgrund dieser Maßnahme nicht nur den Gutstrom entlang der Rückwand nicht, sondern bewirkt zusätzlich, dass das erfasste Pressgut aus dem Aufnahmeraum über die Keilfläche gegen den Fallschacht verdrängt wird.

Um den Nachteil einer vergrößerten Bauhöhe durch einen Stellzylinder für den Stößel zum Freiräumen des Aufnahmeraums zu vermeiden, kann der Stößel durch einen im Stößelschaft angeordneten Stellzylinder beaufschlagbar sein. Die Unterbringung des Stellzylinders im Stößelschaft macht aufgrund des für den Stößel erforderlichen Querschnitts keine Schwierigkeiten, sodass der Vorteil, keinen Stellzylinder in Verlängerung des Stößels vorsehen zu müssen, voll genützt werden kann.

In der Zeichnung ist der Erfindungsgegenstand beispielsweise dargestellt. Es zeigen
- Fig. 1: eine erfindungsgemäße Kanalballenpresse ausschnittsweise im Bereich des Presskastens in einem vereinfachten Längsschnitt,
- Fig. 2: den an die V-förmige Aussparung der Beschickungsöffnung des Presskastens anschließenden Aufnahmeraum für das abgescherte Pressgut in einer Ansicht in Vorschubrichtung des Pressstempels in einem größeren Maßstab,
- Fig. 3: einen Schnitt nach der Linie III-III der Fig. 1 und
- Fig. 4: einen Schnitt nach der Linie IV-IV der Fig. 3 in einem größeren Maßstab.

Wie insbesondere der Fig. 1 entnommen werden kann, weist die Kanalballenpresse einen Presskasten 1 auf, an den sich ein Ballenkanal 2 anschließt. Der Presskasten 1 wird durch einen Fallschacht 3 beschickt, der über eine Beschickungsöffnung 4 in den Presskasten 1 mündet. Mit Hilfe eines Pressstempels 5 wird das durch den Fallschacht 3 in den Presskasten 1 eingebrachte, lose Pressgut verdichtet und als Pressballen durch den Ballenkanal 2 aus der Kanalballenpresse ausgefördert. Die Beschickungsöffnung 4 weist auf der dem Pressstempel gegenüberliegenden Vorderseite eine V-förmige Aussparung 6 auf, die mit Messern 7 bestückt ist. Diese Messer 7 wirken mit dem Stempel 5 zugeordneten Gegenmessern 8 zusammen, um während des Verdichtungshubs des Pressstempels 5 das durch die Beschickungsöffnung 4 aus dem Presskasten 1 ragende Pressgut abzuscheren, das dann nicht mehr das Ausfördern des Pressballens aus dem Presskasten 1 behindern kann.

Um das abgescherte Pressgut vom Pressballen ableiten zu können, schließt an die V-förmige Aussparung 6 ein Aufnahmeraum 9 für das abgescherte Pressgut an. Dieser Aufnahmeraum 9 wird innerhalb eines gegen den Fallschacht 3 offenen, kastenförmigen Gehäuses 10 gebildet, das eine Rückwand 11 zwischen zwei Seitenwänden 12 sowie zwei an die Schenkel der V-förmigen Aussparung 6 anschließende Bodenabschnitte 13 aufweist.

Wie insbesondere der Fig. 3 entnommen werden kann, steigt die durchgehend zylindrische Rückwand 11 zunächst von der Spitze der V-förmigen Aussparung 6 unter einem größeren Krümmungsradius an, um dann in einem Abschnitt 14 auszulaufen, der den Aufnahmeraum 9 nach oben abschließt und in den Fallschacht 3 mit einem kleineren Krümmungsradius mündet. Die konvex gekrümmten Bodenabschnitte 13 weisen mit den Seitenwänden 12 eine kreisbogenförmige Schnittlinie 15 auf, die sich mit der Schnittlinie 16 des Abschnitts 14 der Rückwand 11 mit den Seitenwänden 12 zu einem durchgehenden Kreisbogen ergänzt. Die unter diesen Randbedingungen konvex gekrümmten Bodenabschnitte 13 ergeben in Verbindung mit der an diese Bodenabschnitte 13 anschließenden, mit unterschiedlichen Krümmungsradien gekrümmten, zylindrischen Rückwand 11 eine Führung für den abgescherten Gutstrang, die trotz des für den Schnitt vorteilhaften V-förmigen Verlaufs der Messer 7 eine weitgehend gleichmäßige Gutverteilung über die Breite des Aufnahmeraums 9 als Voraussetzung für eine staufreie Förderung des abgescherten Pressguts durch den Aufnahmeraum 9 sicherstellt, das entlang des den Aufnahmeraum 9 nach oben begrenzenden, in den Fallschacht 3 mündenden Abschnitts 14 in den Fallschacht 3 und in Folge davon in den Presskasten 1 zurückgefördert wird.

Um im Bedarfsfall ein Freiräumen des Aufnahmeraums 9 zu ermöglichen, ist auf das kastenförmige Gehäuse 10 eine Führung 17 für einen Stößel 18 vorgesehen, der die Rückwand 11 im Bereich ihres Abschnitts 14 durchsetzt und in der aus dem Aufnahmeraum 9 zurückgezogenen Stößelstellung eine mit dem Abschnitt 14 bündig abschließende Keilfläche 19 bildet. Der Stößel 18 wird durch einen Stellzylinder 20 beaufschlagt, der sich an einem Quersteg 21 der Führung 17 abstützt und innerhalb des Schaftes des Stößels 18 angeordnet ist, sodass durch den innenliegenden Stellzylinder 20 die Bauhöhe nicht vergrößert wird. Wird der Stellzylinder 20 beaufschlagt, so wird der Stößel 18 mit seiner Keilfläche 19 in den Aufnahmeraum 9 mit der Wirkung gestoßen, dass das im Aufnahmeraum 9 befindliche Pressgut über die Keilfläche 19 nicht nur gegen die V-förmige Aussparung 6, sondern zusätzlich auch gegen den Fallschacht 3 gedrückt wird, wie dies strichpunktiert in der Fig. 1 angedeutet ist..

## Patentansprüche

1. Kanalballenpresse mit einem durch einen Fallschacht (3) beschickbaren, mit einem Pressstempel (5) beaufschlagbaren Presskasten (1), dessen Beschickungsöffnung (4) auf der dem Pressstempel (5) gegenüberliegenden Vorderseite eine V-förmige, mit Messern (7) bestückte Aussparung (6) bildet, und mit einem an die V-förmige Aussparung (6) anschließenden, gegen den Fallschacht (3) offenen Aufnahmeraum (9), der eine zwei Seitenwände (12) verbindende, den Aufnahmeraum (9) nach oben durch einen zylindrischen Abschnitt (14) abschließende Rückwand (11) und zwei von der V-förmigen Aussparung (6) sowohl gegen die Rückwand (11) als auch gegen die anschließende Seitenwand (12) ansteigende Bodenabschnitte (13) aufweist, **dadurch gekennzeichnet, dass** die durchgehend zylindrische Rückwand (11) von der Spitze der V-förmigen Aussparung (6) ausgehend zunächst mit einem größeren Krümmungsradius ansteigt und dann in den kleineren Krümmungsradius des den Aufnahmeraum (9) nach oben abschließenden, in den Fallschacht (3) mündenden Abschnitts (14) übergeht und dass die Bodenabschnitte (13) konvex gekrümmt sind.

2. Kanalballenpresse nach Anspruch 1, **dadurch gekennzeichnet, dass** die Schnittlinie (15) der konvex gekrümmten Bodenabschnitte (13) mit den Seitenwänden (12) einerseits und die Schnittlinie (16) des sich daran anschließenden Rückwandbereichs mit den Seitenwänden (12) anderseits einander zumindest angenähert zu einem Kreisbogen ergänzen.

3. Kanalballenpresse nach Anspruch 2, **dadurch gekennzeichnet, dass** der Übergang der Schnittlinien (15, 16) zwischen den Bodenabschnitten (13) und den Seitenwänden (12) einerseits und der Rückwand (11) und den Seitenwänden (12) anderseits im Mittenbereich des Kreisbogens liegt.

4. Kanalballenpresse nach einem der Ansprüche 1 bis 3, **dadurch gekennzeichnet, dass** dem Aufnahmeraum (9) ein gegen die V-förmige Aussparung (6) gerichteter Stößel (18) zugeordnet ist, dessen Stoßfläche in der aus dem Aufnahmeraum (9) zurückgezogenen Stößelstellung eine mit dem den Aufnahmeraum (9) nach oben abschließenden Abschnitt der Rückwand (11) bündig abschließende Keilfläche (20) bildet.

5. Kanalballenpresse nach Anspruch 4, **dadurch gekennzeichnet, dass** der Stößel (18) durch einen im Stößelschaft angeordneten Stellzylinder (20) beaufschlagbar ist.

## Claims

1. Channel baling press comprising a pressing box (1) which can be loaded through a drop shaft (3), can be acted upon by means of a pressing plunger (5) and of which the loading opening (4) forms, on the front side opposite the pressing plunger (5), a V-shaped recess (6) fitted with blades (7), and comprising a receiving space (9) which adjoins the V-shaped recess (6), is open towards the drop shaft (3) and has a rear wall (11), which connects two side walls (12) and terminates the receiving space (9) at the top by means of a cylindrical portion (14), and two bottom portions (13) which rise from the V-shaped recess (6) both towards the rear wall (11) and towards the adjoining side wall (12), **characterised in that** the continuously cylindrical rear wall (11) rises, starting from the point of the V-shaped recess (6), initially with a larger radius of curvature and then transitions into the smaller radius of curvature of the portion (14), which terminates the receiving space (9) at the top and issues into the drop shaft (3), and **in that** the bottom portions (13) are convexly curved.

2. Channel baling press as claimed in claim 1, **characterised in that** the line of intersection (15) of the convexly curved bottom portions (13) with the side walls (12) on the one hand and the line of intersection (16) of the adjoining rear wall region with the side walls (12) on the other hand complement one another at least approximately to form a circular arc.

3. Channel baling press as claimed in claim 2, **characterised in that** the transition of the lines of intersection (15, 16) between the bottom portions (13) and the side walls (12) on the one hand and the rear wall (11) and the side walls (12) on the other hand is located in the central region of the circular arc.

4. Channel baling press as claimed in any one of claims 1 to 3, **characterised in that** the receiving space (9) is allocated a ram (18) which is directed towards the V-shaped recess (6) and of which the abutting surface forms, in the ram position withdrawn from the receiving space (9), a wedge surface (20) which terminates in a flush manner with the portion of the rear wall (11) which terminates the receiving space (9) at the top.

5. Channel baling press as claimed in claim 4, **characterised in that** the ram (18) can be acted upon by means of an adjust cylinder (20) arranged in the ram shaft.

## Revendications

1. Presse à balles à canal comportant un caisson de compression (1) pouvant être rempli par un conduit de descente (3) et sur lequel peut être appliqué un poinçon de pressage (5), dont l'ouverture de chargement (4) disposée sur la face avant opposée au poinçon de pressage (5) forme une cavité en forme de V (6) munie de lames (7), et comportant un espace de réception (9) voisin de la cavité en forme de V (6) et ouvert vers le conduit de descente (3) qui possède une paroi arrière (11) reliée à deux parois latérales (12) et obturant l'espace de réception (9) vers le haut par un segment cylindrique (14), et deux segments de fond (13) montant à partir de la cavité en forme de V (6) aussi bien vers la paroi arrière (11) que vers la paroi latérale voisine (12), **caractérisée en ce que** la paroi arrière cylindrique continue (11) monte d'abord à partir de la pointe de la cavité en forme de V (6) avec un plus grand rayon de courbure, puis passe dans le rayon de courbure plus petit du segment (14) obturant l'espace de réception (9) vers le haut et débouchant dans le conduit de descente (3), et que les segments de fond (13) ont une courbure convexe.

2. Presse à balles à canal selon la revendication 1, **caractérisée en ce que** la ligne d'intersection (15) des segments de fond à courbure convexe (13) avec les parois latérales (12) d'une part et la ligne d'intersection (16) de la région de la paroi arrière contigüe avec les parois latérales (12) d'autre part se complètent au moins approximativement pour former un arc de cercle.

3. Presse à balles à canal selon la revendication 2, **caractérisée en ce que** la transition des lignes d'intersection (15, 16) entre les segments de fond (13) et les parois latérales (12) d'une part et entre la paroi arrière (11) et les parois latérales (12) d'autre part se trouve dans la région centrale de l'arc de cercle.

4. Presse à balles à canal selon une des revendications 1 à 3, **caractérisée en ce qu'**à l'espace de réception (9) est associé un poussoir (18) orienté vers la cavité en forme de V (6) dont la face de poussée, lorsque le poussoir est retiré de l'espace de réception (9), forme une face en forme de coin (20) affleurant avec le segment de la paroi arrière (11) obturant l'espace de réception (9) vers le haut.

5. Presse à balles à canal selon la revendication 4, **caractérisée en ce que** le poussoir peut être mu par un vérin de réglage (20) disposé dans la tige de poussoir.
